# FASCICULE DE BREVET EUROPEEN

(11) **EP 0 883 719 B1**
(45) Date de publication et mention de la délivrance du brevet: **06.09.2000**
(21) Numéro de dépôt: 97902538.4
(22) Date de dépôt: 25.02.1997
(51) Int. Cl.: E04B 2/86

(54) **COFFRAGE POUR LA REALISATION D'UN MUR EN BETON**
SCHALUNG FÜR EINE BETONWAND
CONCRETE WALL FORMWORK

(30) Priorité: 26.02.1996 FR 9602579
(43) Date de publication de la demande: 16.12.1998
(73) Titulaire: Pumila-Consultadoria e Servicos Ltda., 9000 Funcal, Madeira (PT)
(72) Inventeur: DAURON, Françoise, F-78250 Neulan (FR)
(74) Mandataire: Wenger, Joel-Théophile
(86) Numéro de dépôt international: IB9700161
(87) Numéro de publication internationale: WO9731165

(56) Documents cités:
- EP-A- 0 164 330
- DE-A- 1 484 271
- US-A- 2 389 238
- US-A- 5 528 876

## Description

### DOMAINE TECHNIQUE

L'invention se rapporte à un coffrage comportant deux parois coffrantes placées en vis-à-vis et connectées par des éléments de liaison articulés permettant de maintenir les parois, soit à un écartement définissant un intervalle destiné à recevoir un matériau de remplissage tel que le béton, soit repliées pour le stockage et le transport.

Elle se rapporte également au mur réalisé, incorporant le coffrage perdu.

### ARRIERE PLAN DE L'INVENTION

Pour ériger des murs en béton, on fait classiquement appel à des coffrages qui délimitent un volume dans lequel est coulé un béton. Classiquement, ces coffrages comprennent : deux parois placées en vis à vis définissant entre elles un intervalle dans lequel est introduit du béton, et des dispositifs de liaison maintenant les parois à l'écartement requis. Pour maintenir ces parois, on fait par exemple appel à des entretoises dont les extrémités viennent en appui sur les faces coffrantes disposées en vis à vis et ces entretoises sont traversées par des pièces de blocage prenant appui sur les faces externes des parois de coffrage.

Lorsque le béton a fait prise, le coffrage est récupéré, les pièces de blocage sont retirées. Les entretoises noyées dans le béton, qui n'ont plus aucun rôle, peuvent être laissées ou retirées et ne participent pas à la résistance du mur, mais au contraire fragilisent celui-ci.

C'est essentiellement la qualité du béton qui confère au mur sa résistance. Pour augmenter la résistance du mur en béton, il est connu de faire appel à des coffrages perdus dont les parois étanches ou perméables vont constituer la peau du mur. Le plus souvent, ces parois possèdent des ondes qui permettent un ancrage de la peau dans le béton. On parle alors de coffrage collaborant. La résistance de la structure composite finale ainsi réalisée est une superposition de la résistance du béton et de celle de la peau constituée par le coffrage.

Ces parois sont reliées localement entre elles grâce à des entretoises traversées par des pièces de blocage récupérables ou par des attaches dont les extrémités s'ancrent sur les dites parois coffrantes. Ces attaches s'étendent selon une direction orthogonale aux faces coffrantes. Dans ce cas, les parois coffrantes et les attaches qui les relient collaborent au renforcement de la structure du mur en béton. Selon le type d'attaches, on peut obtenir un découplage thermique et mécanique des deux parois coffrantes.

Un coffrage du type précité est connu du brevet FR-A-2 675 181. Les éléments de liaison articulés permettent de réduire le nombre d'opérations d'assemblage, et de faciliter la mise en place du coffrage tout en lui conservant sa résistance et sa conformité aux normes de sécurité et de fabrication, ceci avec une structure légère.

### EXPOSE DE L'INVENTION

Un des résultats que l'invention vise à obtenir est un coffrage du type précité qui permet d'accroître encore la résistance des murs en béton obtenus.

A cet effet, l'invention a pour objet un coffrage comportant deux parois coffrantes placées en vis-à-vis et connectées par des éléments de liaison articulés permettant de maintenir les parois, soit à un écartement définissant un intervalle destiné à recevoir un matériau de remplissage tel que le béton, soit repliées pour le stockage et le transport.

Selon l'invention, les éléments de liaison articulés sont constitués par des éléments longilignes pliés sensiblement en zig-zag. Chaque élément longiligne plié comporte des parties opposées en quinconce reliées par des tirants inclinés en sens opposé de part et d'autre de chacune des parties opposées. Les parties opposées alternées de tous les éléments de liaison longilignes sont alignées parallèlement les unes aux autres et sont articulées aux parois, de préférence par des moyens de fixation permettant un seul degré de liberté en rotation autour d'axes d'articulation formés par lesdites parties opposées.

Avec ce coffrage, les éléments de liaison développent sur le matériau de remplissage à la fois :
- d'une part, des forces de compression orientées perpendiculairement aux faces coffrantes, et
- d'autre part, des forces de compression orientées sensiblement parallèlement aux faces externes dudit mur de manière à créer une peau exerçant un effet de frette.

L'invention concerne également un mur notamment en béton incorporant ce coffrage perdu dont les éléments de liaison articulés, qui après avoir servi dans un premier temps pour faciliter le transport et la mise en place du coffrage, constituent, une fois le coffrage installé, un frettage augmentant de manière substantielle la résistance du mur, ceci grâce à leur forme et leur disposition particulière assurant la répartition des forces au sein du mur décrite ci-dessus.

D'autres caractéristiques de l'invention sont exposées dans les revendications dépendantes.

### BREVE DESCRIPTION DES DESSINS

L'invention sera bien comprise à l'aide de la description ci-après faite à titre d'exemple non limitatif en regard du dessin qui représente schématiquement :
- Figures 1 et 2 : vues de dessus d'un coffrage perdu avant introduction du matériau de remplissage;
- Figure 3 : vue de dessus de deux coffrages perdus disposés côte à côte;
- Figure 4 : variante de réalisation d'un coffrage perdu; et
- Figures 5 et 6 : deux variantes d'un dispositif de liaison.

### MODES DE REALISATION PREFERES

En se reportant au dessin on voit que, pour la construction d'un mur 1 en béton, on fait appel à un coffrage perdu 2 collaborant. Classiquement, ce coffrage 2 comprend deux parois coffrantes 3 maintenues à l'écartement requis par au moins un dispositif 4 de liaison articulé.

Ce dispositif 4 de liaison est articulé avec chacune des parois coffrantes 3 au moyen de raidisseurs verticaux 5. Cette articulation permet de maintenir les parois 3 soit à l'écartement réquise (comme illustré dans les Figures), soit repliés pour le stockage et le transport, facilitant ainsi la mise en place du coffrage.

Ces parois coffrantes 3 seront avantageusement constituées d'un treillis dont les mailles sont déterminées pour évacuer l'eau excédentaire du béton. Il pourra s'agir de panneaux en métal déployé pourvus de raidisseurs verticaux. Les raidisseurs 5 sont par exemple fixés sur les parois 3 à l'aide de pattes formant crochets.

Comme illustré à la Figure 4, ces dispositifs 4 de liaison articulés développent sur le matériau de remplissage à la fois :
- d'une part, des forces F de compression orientées perpendiculairement aux faces coffrantes 3 et,
- d'autre part, des forces G de compression orientées sensiblement parallèlement aux faces externes du mur de manière à créer une peau exerçant un effet de frette. Les éléments de liaison constituent ainsi un frettage dans le béton.

Ainsi, au moment du remplissage de l'espace situé entre les parois 3 par un matériau fluide (béton par exemple), ce dernier développe une pression hydrostatique d'autant plus grande que la perméabilité des parois 3 est faible. Cette pression exerce des efforts de traction sur les parois 3 qui déterminent, par réaction :
- des efforts de traction dans les pièces de liaison 4,
- des efforts de compression longitudinale dans la paroi 3.

Ces contraintes se maintiennent jusqu'à durcissement du matériau de remplissage. Il agit comme dispositif de précontraintes. Après prise de celui-ci, toutes surcharges sur le mur déterminent une pression dans le béton ou autre matériau de remplissage. Cette pression engendre, dans le matériau de remplissage, des contraintes de compression dans le sens où s'exerce cette pression, mais généralement des contraintes de traction dans un sens perpendiculaire à cette direction.

Le béton étant un matériau non résistant aux contraintes de traction, le dispositif de liaison permet de palier à cette difficulté.

En effet, les efforts de traction qui s'exercent sur le béton et dans un sens perpendiculaire aux parois 3 induisent à l'équilibre par réaction des efforts de traction dans la pièce de liaison 4 et, par décomposition, un effort de compression tangentiel et parallèle aux parois 3.

Du fait de l'ancrage des parois 3 dans le béton par les raidisseurs 5 et par le dispositif 4 de liaison articulée, c'est l'ensemble du béton situé entre les raidisseurs 5 qui se trouve soumis à des contraintes de compression. Ainsi, le dispositif 4 permet de modifier considérablement la répartition des contraintes à l'intérieur des murs, lors de la charge de ces derniers. En effet, plus la pression qui résulte de la charge exercée suivant un axe longitudinal est élevée et plus la contrainte de compression sur la peau 3, donc l'effet de frettage, augmente.

Comme illustré à la Figure 3 le dispositif 4 de liaison comprend au moins deux tirants 4A inclinés en sens opposé de part et d'autre d'un plan médian M orthogonal aux faces coffrantes, et les extrémités de ces tirants 4A présentent une fraction des moyens de liaison des tirants 4A avec la paroi coffrante 3 correspondante, de préférence entourant le raidisseur 5 et articulé sur celui-ci à l'exclusion de tout autre degré de liberté notamment en translation.

A cet effet, les dispositifs 4 de liaison sont réunis entre eux par des parties droites opposées 6 pour former au moins un groupe 7 de tirants. Cette partie 6 s'étend sensiblement dans un plan parallèle aux faces coffrantes sur une longueur prédéterminée et préférentiellement égale à la largeur du raidisseur 5 afin de lier en translation le dispositif 4 de liaison avec le raidisseur 5.

Ce groupe 7 de tirants est formé à partir d'un élément 7A longiligne plié sensiblement en zigzag pour former une série d'ondes sensiblement en dents de scie. La section de cet élément longiligne 7A est circulaire ou polygonale.

Quelle que soit la section de l'élément longiligne 7A, sous la charge du béton coulé, s'exercent des forces perpendiculaires aux faces coffrantes dites poussée hydrostatique du béton que les tirants par leur disposition répartissent en :
- d'une part, des forces orientées perpendiculairement aux faces coffrantes et,
- d'autre part, des forces qui, orientées parallèlement aux dites faces précitées, durcissent la peau coffrante à la manière d'une frette.

Cet effet peut être accentué en exerçant sur le haut du béton coulé une pression. En effet, tout effort qui tend à augmenter l'épaisseur du mur induit dans les tirants un effort de traction et dans les parties du mur situées entre les extrémités des tirants des efforts de compression.

Le mur est obtenu à l'aide de plusieurs coffrages élémentaires 10 du type précité disposés côte à côte.

Pour assurer une continuité de la transmission des forces et bénéficier de l'inertie de la totalité du mur, la longueur de l'élément longiligne 7A plié en zigzag est supérieure à la longueur du panneau de coffrage 10 au travers duquel il s'étend de manière à ce que l'extrémité 7B d'un panneau qui dépasse puisse s'accrocher sur le panneau contigü (voir Figure 3). Cette extrémité 7B sera conformée par exemple à la manière d'un crochet prenant appui sur un raidisseur 5.

Au moins certains tirants 4A seront éventuellement pourvus d'éléments de chauffage (non représentés), tels des thermistances pour former une paroi rayonnante. L'emploi des thermistances permet de dégager de la chaleur en créant une différence de potentiel entre les parois coffrantes.

Avantageusement, c'est le crochet fixant le raidisseur 5 sur la paroi coffrante 3 qui verrouille également l'élément longiligne 7A sur le panneau de coffrage.

Selon une caractéristique de l'invention, la partie 6 de l'élément 7A est fixée sur la paroi coffrante 3 par des moyens de fixation à un seul degré de liberté en rotation autour d'un axe parallèle au plan des faces coffrantes, perpendiculairement à l'axe vertical des raidisseurs 5 et à l'exclusion de tout autre degré de liberté.

En variante, au lieu d'avoir des parties droites 6, les parties articulées des éléments de liaison pourraient être angulées, comme illustré en pointillés à la Figure 3, et articulées au milieu d'un raidisseur vertical du type illustré 5 ou de dimensions réduites 5', ou articulées derrière des raidisseurs verticaux en forme de coin 5".

Pour assurer un découplage acoustique et mécanique, la fixation des dispositifs 4 de liaison sur les parois coffrantes sera réalisée par l'intermédiaire d'un matériau 12 élastique tel un caoutchouc (Figure 4).

Pour améliorer la transmission des forces, les sommets 6 des ondes de l'élément 7A longiligne plié en zigzag sont solidarisés à une pièce 13 longiligne qui renforce l'inertie du coffrage (Figures 5 et 6). A l'aide de cette pièce 13 longiligne, on peut facilement conférer à l'élément 7A longiligne plié en zigzag et aux parois coffrantes une forme cintrée qui peut être mémorisée en solidarisant sur la face opposée de l'élément 7A une autre pièce longitudinale 13 (Figure 5). Ainsi, la détermination de pas différents d'un côté et de l'autre des éléments 7A impose des longueurs développées non identiques qui développent ainsi la surface curviligne des eaux du coffrage (Figure 5).

Les éléments de liaison 4 d'un panneau de coffrage sont par exemple disposés en colonne avec le sommet de leurs ondes alignées (Figure 2), ou deux éléments de liaison 4 sont disposés en quinconce (Figure 1) de sorte que les sommets des ondes soient décalées. On constitue ainsi une liaison tridimensionnelle.

## Revendications

1. Coffrage (10) comportant deux parois coffrantes (3) placées en vis-à-vis et connectées par des éléments (4) de liaison articulés permettant de maintenir les parois (3), soit à un écartement définissant un intervalle destiné à recevoir un matériau de remplissage tel que le béton, soit repliées pour le stockage et le transport,
caractérisé en ce que les éléments (4) de liaison articulés sont constitués par des éléments longilignes pliés sensiblement en zig-zag (7A), chaque élément longiligne plié comportant des parties opposées (6) en quinconce reliées par des tirants (4A) inclinés en sens opposé de part et d'autre de chacune desdites parties opposées (6), les parties opposées alternées (6) de tous les éléments de liaison longilignes étant disposées parallèlement les unes aux autres et étant reliées aux parois (3).

2. Coffrage selon la revendication 1, caractérisé en ce que les éléments de liaison sont articulés aux parois (3) par des moyens de fixation (5,12) permettant un seul degré de liberté en rotation.

3. Coffrage selon la revendication 1, caractérisé en ce que l'élément (7A) longiligne plié sensiblement en zigzag forme une série d'ondes sensiblement en dents de scie.

4. Coffrage selon la revendication 1, caractérisé en ce que la longueur de l'élément (7A) longiligne plié en zigzag est supérieure à la longueur d'un panneau de coffrage (10) au travers duquel il s'étend de manière à ce qu'une extrémité (7B) qui dépasse puisse s'accrocher sur un panneau contigü.

5. Coffrage selon la revendication 1, caractérisé en ce qu'au moins certains tirants (4A) sont pourvus d'éléments de chauffage.

6. Coffrage selon la revendication 1, caractérisé en ce que la fixation des tirants (4A) sur les parois coffrantes (3) est réalisée par l'intermédiaire d'un matériau (12) élastique.

7. Coffrage selon la revendication 1, caractérisé en ce que les sommets des ondes d'au moins un côté de l'élément (7A) longiligne plié en zigzag sont solidarisés à une pièce (13) longiligne qui renforce l'inertie du coffrage et définit la géométrie de ce dernier.

8. Coffrage selon la revendication 1, caractérisé en ce que les éléments (7A) longitudinaux de liaison sont articulés aux raidisseurs verticaux (5) solidarisés avec les parois coffrantes (3).

9. Coffrage selon la revendication 8, caractérisé en ce que les éléments (7A) longitudinaux de liaison comportent des parties opposées (6) droites disposées entre les raidisseurs verticaux (5) et les parois coffrantes.

10. Coffrage selon la revendication 1, caractérisé en ce que les tirants (4A) inclinés sont disposés symmétriquement par rapport à un plan médian (M).

11. Coffrage selon la revendication 1, caractérisé en ce qu'il comporte deux éléments (7A) longilignes décalés l'un par rapport à l'autre de manière à ce que leurs parties opposées (6) en quinconce sont disposées en face l'une de l'autre.

12. Coffrage selon la revendication 1, caractérisé en ce que les parois coffrantes (3) sont des panneaux en métal déployé constituant un treillis dont les mailles sont déterminées pour évacuer l'eau excédentaire d'un matériau de remplissage tel que le béton.

13. Mur, en béton ou autre matériau de remplissage, incorporant un coffrage perdu selon l'une des revendications précédentes, où les éléments de liaison développent sur le matériau de remplissage à la fois :
- d'une part, des forces (F) de compression orientées perpendiculairement aux faces coffrantes et
- d'autre part, des forces (G) de compression orientées sensiblement parallèlement aux faces externes dudit mur de manière à créer une peau exerçant un effet de frette.

## Patentansprüche

1. Schalung (10) mit zwei Schalungstafeln (3), die einander gegenübergestellt und durch Gelenkverbindungselemente (4) gekoppelt sind, die es gestatten, die Tafeln (3) entweder in einem Abstand voneinander zu halten, der einen Zwischenraum definiert, der dazu bestimmt ist, ein Füllmaterial wie den Beton aufzunehmen, oder sie zur Lagerung und zum Transport zusammengeklappt zu bewahren,
dadurch gekennzeichnet, dass die Gelenkverbindungselemente (4) aus gestreckten, im wesentlichen zickzackartig gefalteten Elementen (7A) bestehen, wobei jedes gestreckte, gefaltete Element entgegengesetzte versetzte Abschnitte (6) umfasst, die durch Ankerbolzen (4A) miteinander verbunden sind, die auf den beiden Seiten jedes der benannten, entgegengesetzten Abschnitte (6) entgegengesetzt geneigt sind, und wobei die alternierenden, entgegengesetzten Abschnitte (6) aller gestreckten Verbindungselemente zueinander parallel angeordnet und an die Tafeln (3) angekoppelt sind.

2. Schalung nach Anspruch 1, dadurch gekennzeichnet, dass die Verbindungselemente durch Befestigungsmittel (5, 12), die nur einen Freiheitsgrad der Drehbewegung erlauben, gelenkig an den Tafeln (3) angebracht sind.

3. Schalung nach Anspruch 1, dadurch gekennzeichnet, dass das gestreckte, im wesentlichen zickzackartig gefaltete Element (7A) eine Reihe von im wesentlichen sägezahnartigen Wellen bildet.

4. Schalung nach Anspruch 1, dadurch gekennzeichnet, dass die Länge des gestreckten, im wesentlichen zickzackartig gefalteten Elements (7A) grösser als die Länge einer Schalungstafel (10)ist, über die sie sich erstreckt, so dass ein darüber hinausragendes Ende (7B) sich an einer angrenzenden Tafel festhaken kann.

5. Schalung nach Anspruch 1, dadurch gekennzeichnet, dass zumindest bestimmte Ankerbolzen (4A) mit Heizelementen versehen sind.

6. Schalung nach Anspruch 1, dadurch gekennzeichnet, dass die Befestigung der Ankerbolzen (4A) an den Schalungstafeln (3) durch ein elastisches Material (12) bewerkstelligt wird.

7. Schalung nach Anspruch 1, dadurch gekennzeichnet, dass die Scheitel der Wellen auf zumindest einer Seite des gestreckten, zickzackartig gefalteten Elements (7A) fest mit einem gestreckten Teil (13) verbunden sind, das das Beharrungsvermögen der Schalung verstärkt und deren Geometrie bestimmt.

8. Schalung nach Anspruch 1, dadurch gekennzeichnet, dass die Längsverbindungselemente (7A) gelenkig an senkrechten Versteifungen (5) befestigt sind, die mit den Schalungstafeln (3) fest verbunden sind.

9. Schalung nach Anspruch 8, dadurch gekennzeichnet, dass die Längsverbindungselemente (7A) zwischen den senkrechten Versteifungen (5) und den Schalungstafeln angeordnete, entgegengesetzte gerade Abschnitte (6) umfassen.

10. Schalung nach Anspruch 1, dadurch gekennzeichnet, dass die schrägen Ankerbolzen (4A) symmetrisch in Bezug auf eine Mittelebene (M) angeordnet sind.

11. Schalung nach Anspruch 1, dadurch gekennzeichnet, dass sie zwei gestreckte Elemente (7A) umfasst, die so gegeneinander versetzt sind, dass ihre versetzten entgegengesetzten Abschnitte (6) einander gegenüber angeordnet sind.

12. Schalung nach Anspruch 1, dadurch gekennzeichnet, dass die Schalungstafeln (3) Platten aus Streckmetall sind, die ein Gitterwerk darstellen, dessen Maschen dazu bestimmt sind, überschüssiges Wasser eines Füllmaterials wie des Betons austreten zu lassen.

13. Mauer aus Beton oder einem anderen Füllmaterial, die eine verlorene Schalung nach einem der vorangehenden Ansprüche einschliesst, wobei die Verbindungselemente auf das Füllmaterial gleichzeitig
- einerseits Druckkräfte (F), die senkrecht zu den Schalungsseiten gerichtet sind, und
- andererseits Druckkräfte (G) entwickeln, die im wesentlichen parallel zu den Aussenseiten der benannten Mauer gerichtet sind, so dass sie eine Aussenhaut bilden, die einen Schnüreffekt ausübt.

## Claims

1. A formwork (10) comprising two facing formwork panels (3) interconnected by hinged linking members (4) for either spacing the panels (3) apart to define a gap for receiving a filler material such as concrete, or holding them in a folded position for storage and transport,
characterized in that the hinged linking members (4) consist of substantially zigzag-bent elongate members (7A), each elongate bent member having opposite staggered portions (6) interconnected by oppositely-angled tie-rods (4A) on either side of each of the opposite portions (6), the alternate opposite portions (6) of all of the elongate linking members being mutually parallel and connected to the panels (3).

2. Formwork according to claim 1, wherein the linking members are hinged to the panels (3) via fastening means (5,12) that allow only one degree of rotational freedom.

3. Formwork according to claim 1, wherein the substantially zigzag-bent elongate member (7A) forms a series of substantially sawtooth-shaped undulations.

4. Formwork according to claim 1, wherein the length of the substantially zigzag-bent elongate member (7A) is greater than the length of a formwork panel (10) through which it extends such that a protruding end (7B) thereof can hookably engage an adjacent panel.

5. Formwork according to claim 1, wherein at least some of the tie-rods (4A) are fitted with heating elements.

6. Formwork according to claim 1, wherein the tie-rods (4A) are secured to the formwork panels (3) via an elastic material (12).

7. Formwork according to claim 1, wherein the tops of the undulations of at least one side of the zigzag bent elongate member (7A) are secured to a further elongate member (13) to consolidate the formwork's inertia and define the geometrical shape thereof.

8. Formwork according to claim 1, wherein the tops of the zigzag bent elongate members (7A) are hinged to vertical stiffeners (5) secured to the formwork panels (3).

9. Formwork according to claim 8, wherein the zigzag bent elongate linking members (7A) comprise opposite rectilinear parts arranged between the vertical stiffeners (5) and the formwork panels.

10. Formwork according to claim 1, wherein the inclined tie-rods (4A) are symmetrically arranged relative to a median plane (M).

11. Formwork according to claim 1, comprising two mutually offset elongate members (7A) whose offset portions (6) are arranged facing one another.

12. Formwork according to claim 1, wherein the formwork panels (3) are panels of expanded metal forming a lattice whose openings are sized to evacuate excess water from a filling material such as concrete.

13. A wall of concrete or another filling material incorporating a sacrificial formwork according to any one of the preceding claims, wherein the linking members exert on the filling material simultaneously:
- on the one hand, compressive forces (F) perpendicular to the formwork panels, and
- on the other hand, compressive forces (G) substantially parallel to the outer wall surfaces, creating a skin producing a reinforcing effect.
